# EUROPÄISCHE PATENTSCHRIFT

(11) **EP 1 117 882 B1**
(45) Veröffentlichungstag und Bekanntmachung des Hinweises auf die Patenterteilung: **02.02.2005**
(21) Anmeldenummer: 99947456.2
(22) Anmeldetag: 04.10.1999
(51) Int. Cl.: E04D 3/36

(54) **BEFESTIGUNGSELEMENT SOWIE VERFAHREN ZUM BEFESTIGEN VON ISOLATIONSBAHNEN ODER -PLATTEN AUF EINEM FESTEN UNTERBAU**
FIXING ELEMENT AND METHOD FOR FIXING INSULATION TRACKS OR PLATES ON A FIXED SUBSTRUCTURE
ELEMENT DE FIXATION ET PROCEDE POUR FIXER DES BANDES OU DES PLAQUES ISOLANTES SUR UNE BASE FIXE

(30) Priorität: 07.10.1998 DE 19846204
(43) Veröffentlichungstag der Anmeldung: 25.07.2001
(73) Patentinhaber: SFS intec Holding AG, 9435 Heerbrugg (CH)
(72) Erfinder: ANGEHRN, Beda, CH-9434 Au (CH); GASSER, Daniel, CH-9444 Diepoldsau (CH); KOEPPEL, Norbert, CH-9434 Au (CH); OESTERLE, Helmut, A-6800 Feldkirch (AT); PATSCH, Werner, FL-9490 Vaduz (LI)
(74) Vertreter: Ludescher, Hans
(86) Internationale Anmeldenummer: PCT/EP1999/007341
(87) Internationale Veröffentlichungsnummer: WO 2000/020703

(56) Entgegenhaltungen:
- EP-A- 0 288 023
- WO-A-89/02504
- DE-A- 3 515 734
- DE-A- 19 544 682
- DE-A- 19 735 276
- US-A- 5 122 022

## Beschreibung

Die Erfindung bezieht sich auf ein Befestigungselement zum Befestigen von Isolationsbahnen oder platten und gegebenenfalls zusätzlichen Abdichtungsbahnen auf einem festen Unterbau, bestehend aus einer Schraube, welche wenigstens über einen Teil der Länge ihres Schaftes mit einem Gewinde versehen ist und einen Schraubenkopf aufweist, und einer großflächigen Unterlegscheibe mit einem rohrförmigen Fortsatz, wobei der Fortsatz der Unterlegscheibe wenigstens über einen großen Teilabschnitt seiner Länge einen zur drehbaren Aufnahme und zum axialen Verschieben des Schraubenkopfes ausreichend großen Innenquerschnitt aufweist und an seinem der Untsriegscheibe abgewandten Endbereich zum Durchtritt des Schaftes der Schraube verengt ist, wobei ein Abschnitt des mit einem Gewinde versehenen Schaftes der Schraube formschlüssig in die Durchgangsöffnung des Fortsatzes eingreift. Weiter bezieht sich die Erfindung auf ein Verfahren zum Befestigen von Isolationsbahnen oder -platten und gegebenenfalls zusätzlichen Abdichtungsbahnen oder bituminösen Unterschichten auf einem festen Unterbau aus dünnem Beton, mit einem aus einer Schraube und einer großflächigen Unterlagscheibe mit einem rohrförmigen Fortsatz bestehenden Bafestigungselement.

Die Sanierung von Dachbereichan, bei welchen durch mehrfaches Auflegen von Isolationsund Abdichtungsbahnen sowie bituminösem Material Sanierungsversuche durchgeführt wurden, stellt ein besonderes Problem dar. In der Regel ist unter solchen Aufbauten ein Unterbau aus dünnem Baton vorhanden, welcher bei der Befestigung der neu aufzubringenden Isolations- und Abdichtungsbahnen nicht durchbrochen werden soll, da dieser vielfach die Decke an der Innenseite eines Gebäudes bildet. Da man nicht von vorneherein weiß, wie dick der bereits vorhandene Aufbau ist und um nicht für jede Dicke des Aufbaues einen enderen Befestiger oder eine andere großflächige Unterlegscheibe mit einem rohrförmigen Fortsatz einsetzen zu müssen, soll eine Ausgleichsmöglichkeit für die Gesamtlänge des Befestigungselementes vorhanden sein.

An sich sind Lösungen bekannt, bei welchen der Befestiger in dem rohrförmigen Fortsatz teleskopartig verschiebbar ist, wodurch eine Veränderung der Gesamtlänge erzielt werden kann, Eine derartige Ausführung ist jedoch gerade bei einem Dachaufbau, bei welchem die großflächige Unterlegscheibe auf die oberste Abdichtungsbahn aufgepreßt werden soll, nicht vorteilhaft.

Es sind auch Ausführungen bekannt, bei welchen ein Gewindeabschnitt einer Schraube formschlössig in die Durchgangsöffnung des Fortsatzes eingreift (WO89/02504), um dadurch eine in axialer Richtung starre Verbindung zu schaffen, da auch ein Verdrehen nicht denkbar ist. Damit das Gewinde überhaupt eingrelten kann, muß die Schraube bis zum Aufliegen des Schraubenkopfes singedreht werden.

Bei einer anderen bekannten Ausführung ist eine Unterlegscheibe mit rohrförmigen Fortsatz vorgesehen (EP 0 288 023 A), dessen starrer, hülsenförmiger Abschnitt der Dicke der zu befestigenden Isolationsbahnen entspricht. Eine spreizbare Verlängerung des Fortsatzes durchdringt den Unterbau, wobei eine in eine am freien Ende der spreizbaren Verlängerung ausgebildete Hülse eingreifende Schraube beim Verdrehen ein Anziehen und somit den Spreizvorgang bewirkt.

Einsatzfälle zum Befestigen von isolations- und Abdichtungsbehnen auf einem Unterbau aus dünnem Beton oder anderen Materialien wie z.B. Blech usw- ergeben sich auch bei Neubauten, wenn eine relativ dicke isolationsbahn eingesetzt wird. Auch diesfalls soll die Gesamtlänge des Befestigungselementes von dem Befestiger selbst und von dem rohrförmigen Fortsatz der großflächigen Unterlegscheibe gebildet werden, wobei in einem relativ großen Bereich ein Ausgleich verschiedener Gesamtdicken der zu befestigenden Materialien möglich sein soll. Speziell für Fälle, in welchen ein solcher Ausgieich möglich sein soll und die bekannte. teleskopartige Ausgestaltung der gegenseitigen Verschiebbarkeit von Befestiger und rohrförmigern Fortsatz nicht erwünscht ist, bestehen bisher keine Lösungsmöglichkeiten.

Die vorliegende Erfindung hat sich daher zur Aufgabe gestellt, ein Befestigungselement und ein Verfahren der eingangs genannten Art zu schaffen, durch weiche unter Verwendung eines Befestigers und einer großflächigen Unterlegschsibe mit einem rohrförmigen Fortsatz große Befestigungslängen überbrückt werden können, wobei trotzdem eine ordnungsgemäße Anpreßkraft der großflächigen Unterlegscheibe auf die oberste Abdichtungs- oder isolationsbahn ermöglicht wird.

Erfindungsgemäß gelingt dies dadurch, daß die Schraube zumindest über einen Großteil der Länge des Schaftes mit einem Gewinde versehen ist, welches durchgehend die gleiche Gewindesteigung aufweist, und daß der Außandurchmesser des mit einem Gewinde versehenen Schaftes der Schraube größer ist als die freie Durchgangsöffnung des verengten Bereiches des rohrförmigen Fortsatzes, so daß die Schraube und der rohrförmige Fortsatz in dessen verengtem Bereich mittels eines gegenseitigen Gewindeeingriffes in Wirkverbindung stehen bzw. durch Eindrehen der Schraube in die Durchgangsöffnung in eine solche Wirkverbindung bringbar sind, um eine axiale Verstellung durch Verdrehen des rohrförmigen Fortsatzes gegenüber der Schraube zu bewirken.

Durch diese erfindungsgemäßen Maßnahmen kann die Unterlagscheibe mit dem rohrförmigen Fortsatz in eine entsprechand vorbereitete Bohrung im gesamten Aufbau eingeschoben werden, wobei eine Unterlegscheibe mit einem rohrförmigen Fortsatz in der vorhandenen Länge verwendet wird. Beim Eindrehen des Befestigers in den Unterbau gelangt dieser mit einem entsprechenden Gewindesbschnitt gleichzeitig in eine Wirkverbindung mit dem rohrförmigen Fortsatz, so daß eine teleskopartige axiale Verschiebung zwischen Befestiger und rohrförmigem Fortsatz nicht mehr möglich ist. Der Befestiger und die Unterlegscheibe mit dem rohrförmigen Fortsatz bilden dann ein axial stabiles Befestigungselement. Da der Befestiger und der verengte Bereich des rohrförmigen Fortsatzes jedoch in einem gegenseitigen Gewindeeingriff stehen, kann die Unterlegscheibe zusammen mit dem rohrförmigen Fortsatz - falls dies erforderlich scheint - nachträglich immer noch verdreht werden, wodurch beispielsweise die Anpreßkraft der großflächigen Unterlegscheibe auf der Oberseite der Isolations- bzw. der Abdichtungsbahn erhöht werden kann. Durch Verdrehen der großflächigen Unterlegscheibe wird diese nämlich entsprechend der Gewindesteigung auf dem Befestiger in axialer Richtung weiter nach innen gezogen, oder aber der Anpreßdruck kann bei zu festem Anziehen durch Zurückdrehen der Unterlegscheibe und somit des rohrförmigen Fortsatzes verringert werden.

Eine vorteilhafte Ausgestaltung sieht vor, daß die Schraube zumindest über einen Großteil der Länge des Schaftes mit einem Gewinde versehen ist. Dadurch kann ein großer Bereich für eine erforderliche Gesamtlänge des Befestigungselementes ausgenützt werden, denn der Befestiger kann mehr oder weniger weit in den rohrförmigen Fortsatz der Unterlegscheibe hineinragen. Wichtig ist immer nur, daß ein Gewindebereich des Befestigers mit dem verengten Bereich am freien Endbereich des rohrförmigen Fortsatzes in Gewindeeingriff steht. Aus diesem Grunde ist es für die größtmögliche Ausnützung der Länge des Befestigers und auch der Länge des rohrförmigen Fortsatzes vorteilhaft, wenn die Schraube über die ganze Länge des Schaftes mit einem Gewinde versehen ist.

Eine weitere vorteilhafte Konstruktion wird darin gesehen, daß am Schaft der Schraube zwei verschieden ausgebildete Gewindeabschnitte vorgesehen sind. Damit kann dem Umstand Rechnung getragen werden, daß im Unterbau, an welchem schlußendlich der ganze Aufbau befestigt werden soll, ein dem Unterbau angepaßtes Gewinde und in dem gegenseitigen Eingriffsbereich zwischen der Schraube und dem verengten Bereich des rohrförmigen Fortsatzes die optimalste Gewindeform vorgesehen werden kann.

In diesem Zusammenhang ist es vorteilhaft, wenn die beiden Gewindeabschnitte am Schaft der Schraube unterschiedlichen Durchmesser, jedoch die gleiche Gewindesteigung aufweisen. Um optimalere Eingriffsmöglichkeiten zu haben, kann es zweckmäßig sein, im Unterbau mit einem kleineren Außendurchmesser zu fahren. Außerdem wird dadurch die Möglichkeit geschaffen, daß beispielsweise ein im Durchmesser kleinerer erster Gewindeabschnitt nicht auch noch durch den verengten Bereich des rohrförmigen Fortsatzes hindurchgewindet werden muß. Gerade für eine Vormontage des Befestigers in dem rohrförmigen Fortsatz bedeutet dies eine vorteilhafte Maßnahme.

Bei einem speziellen Untergrund kann es von Vorteil sein, wenn der Gewindeabschnitt mit dem kleineren Durchmesser am freien Endbereich des Schaftes der Schraube als zweigängiges Gewinde ausgebildet ist. In einem solchen Fall ist es dann auch möglich, daß bei dem zweigängigen Gewinde des einen Gewindeabschnittes die beiden Gewindegänge verschiedenen Außendurchmesser aufweisen. Eine solche konstruktive Gestaltung erweist sich gerade in direktem Einsatz in Beton von Vorteil.

Eine weitere zweckmäßige Ausgestaltung sieht vor, daß bei zwei Gewindeabschnitten unterschiedlichen Durchmessers die Durchgangsöffnung am verengten Bereich des rohrförmigen Fortsatzes annähernd dem Außendurchmesser des Abschnittes des Schaftes mit dem im Durchmesser kleineren Gewinde entspricht. Dadurch kann bei einer Vormontage zuerst eine Zentrierung des freien Endes des Befestigers in dem verengten Bereich erfolgen, wonach mit einer oder mehreren Umdrehungen eine unverlierbare Vormontage möglich wird.

Bei dem rohrförmigen Fortsatz ist in konstruktiv einfacher Weise vorgesehen, daß die Durchgangsöffnung im verengten Bereich des rohrförmigen Fortsatzes zylindrisch ausgeführt ist. Damit wird praktisch in eine entsprechende Kernbohrung des eingesetzten Befestigers ein Gewinde hineingeschnitten bzw. hineingedrückt. Grundsätzlich ist es aber auch denkbar, im Bereich der Durchgangsöffnung von vorneherein eine entsprechende Gewindebohrung vorzusehen, wobei eine solche Maßnahme jedoch wesentlich höhere Herstellungskosten für den rohrförmigen Fortsatz mit sich bringt.

Eine weitere Möglichkeit ergibt sich dann, wenn die Durchgangsöffnung im verengten Bereich des rohrförmigen Fortsatzes im Querschnitt unrund oder mit an der Wandung ausgebildeten Rippen, Erhebungen, Noppen, Kerben oder dergleichen ausgeführt ist. Auf diese Weise ist unter Umständen kein umfangsgeschlossener gegenseitiger Gewindeeingriff vorhanden, was jedoch bei entsprechenden Anwendungsfällen auch nicht notwendig ist. Gewährleistet sein muß lediglich, daß eine gegenseitige axiale Verstellung zwischen dem Befestiger und dem rohrförmigen Fortsatz durch eine gegenseitige Relativdrehbewegung mit einem dem Gewindeeingriff entsprechenden Vorschub erfolgt.

Bei dem erfindungsgemäßen Verfahren wird vorgeschlagen, daß vorerst in dem aus isolationsbahnen oder -platten, Abdichtungsbahnen und gegebenenfalls zusätzlichen Schichten bestehenden Aufbau eine im wesentlichen dem Außendurchmesser des rohrförmigen Fortsatzes entsprechende Bohrung hergestellt wird, dann in dem aus Beton bestehenden Unterbau eine auf das Gewinde der Schraube oder gegebenenfalls auf einen Dübel zum Einsatz der Schraube angepaßte Bohrung gefertigt wird, anschließend die Unterlegscheibe mit dem rohrförmigen Fortsatz und die Schraube eingesetzt werden und die Schraube auf die vorgesehene Eindringtiefe eingedreht wird, wobei die Schraube dabei ein Gegengewinde in den verengten Endbereich des Fortsatzes einformt bzw. in ein dort ausgebildetes Gewinde eingreift, und abschließend bei Bedarf einer stärkeren Anpreßkraft der Unterlegscheibe auf die oberste Abdichtungsbahn die Unterlegscheibe samt dem rohrförmigen, mit dem Gewinde auf der Schraube in Wirkverbindung stehenden Fortsatz relativ zur Schraube verdreht wird.

Durch ein solches Verfahren kann nicht nur bei Sanierungen bestehender Dachaufbauten, sondern auch bei Neuaufbauten eine optimale Befestigung erfolgen. Gerade aber bei Sanierungsmaßnahmen auf einem Unterbau, bei welchem nicht von vorneherein klar ist, wie dick dieser Aufbau ist, erweist sich das beschriebene Befestigungselement im Zusammenhang mit dem erfindungsgemäßen Verfahren von besonderem Vorteil. Allein schon durch die Herstellung der ersten Bohrung in dem gesamten Aufbau kann eine Art Probebohrung geschaffen werden, mittels welcher die Gesamtdicke des Aufbaues festgestellt werden kann. Dann können Befestigungselemente mit aufeinander abgestimmter Länge des rohrförmigen Fortsatzes und entsprechender Länge der Schraube eingesetzt werden. Optimal ist auch die Möglichkeit, daß nachträglich, d.h. nach dem endgültigen Setzen des Befestigers, die Anpreßkraft der Unterlegscheibe noch reguliert werden kann, indem die Unterlegscheibe gegenüber dem Befestiger verdreht wird.

In diesem Zusammenhang ist eine vorteilhafte weitere Maßnahme des Verfahrens darin zu sehen, daß der oberste Rand der durch den rohrförmigen Fortsatz in der Unterlegscheibe gebildeten Öffnung mit einem Antriebswerkzeug in Wirkverbindung bringbar ist. Dabei bedarf es lediglich einer entsprechenden Reibung zwischen dem Werkzeug und der Unterlegscheibe, um ein Verdrehen und somit ein Anziehen bzw. Lösen derselben zu bewirken.

Weitere erfindungsgemäße Merkmale und besondere Vorteile werden in der nachstehenden Beschreibung anhand der Zeichnungen noch näher erläutert. Es zeigen:
- Fig. 1: ein erfindungsgemäßes Befestigungselement, wobei die großflächige Unterlegscheibe mit dem rohrförmigen Fortsatz geschnitten dargestellt ist;
- Fig. 2: einen Schnitt durch einen Dachaufbau mit einem eingesetzten Befestigungselement;
- Fig. 3 bis Fig. 8: die einzelnen aufeinander folgenden Verfahrensschritte zur Herstellung einer Befestigung mit einem erfindungsgemäßen Befestigungselement.

Das Befestigungselement 1 dient zur Befestigung von Isolationsbahnen 2 und gegebenenfalls zusätzlichen Abdichtungsbahnen 3 oder beispielsweise zusätzlichen bituminösen Unterschichten 4 oder anderen Unierbaumaterialien 5 auf einem festen Unterbau 6. Bei dem dargestellten Beispiel ist der feste Unterbau 6, an welchem der ganze Aufbau schlußendlich befestigt werden soll, als dünnwandiges Betonelement ausgeführt.

Das Befestigungselement 1 besteht aus einer großflächigen Unterlegscheibe 7 mit einem rohrförmigen Fortsatz 8 und einer Schraube 9. Die Schraube 9 ist mit einem Schraubenkopf 10 und einem Schaft 11 versehen, welcher wenigstens über einen Teil dessen Länge mit einem Gewinde versehen ist.

Der rohrförmige Fortsatz 8 weist wenigstens über einen großen Teilabschnitt seiner Länge eine mittige Ausnehmung auf, welche zur drehbaren Aufnahme und zum axialen Verschieben des Schraubenkopfes 10 einen ausreichend großen Innenquerschnitt besitzt. An dem der Unterlegscheibe 7 abgewandten Endbereich ist ein verengter Bereich 12 ausgeführt, der jedoch den Durchtritt des Schaftes 11 der Schraube 9 erlaubt. Der Schaft 11 kann aber nicht in axialer Richtung verschiebbar durch den verengten Bereich 12 hindurchgeführt werden, da der Außendurchmesser DA des mit dem Gewinde versehenen Schaftes 11 größer ist als die freie Durchgangsöffnung des verengten Bereiches 12. Damit wird die Möglichkeit geschaffen, daß in dem verengten Bereich des rohrförmigen Fortsatzes ein gegenseitiger Gewindeeingriff zwischen der Schraube 9 und der Innenwandung der Durchgangsöffnung gegeben ist.

Die Schraube 9 weist zumindest über einen Großteil der Länge des Schaftes ein Gewinde auf. Zur Erzielung einer größeren Verstellmöglichkeit zwischen der Schraube und dem rohrförmigen Fortsatz 8 ist dieses Gewinde jedoch vorteilhaft über die ganze Länge des Schaftes 11 geführt.

Bei der dargestellten Ausführungsform des Befestigungselementes sind am Schaft 11 der Schraube 9 zwei verschieden ausgebildete Gewindeabschnitte 13 und 14 vorgesehen. Diese beiden Gewindeabschnitte 13 und 14 weisen zweckmäßig unterschiedlichen Durchmesser, jedoch die gleiche Gewindesteigung auf. Dadurch wird verhindert, daß bereits beim Setzen der Schraube 9, d.h. beim Eindrehen der Schraube 9 in den Untergrund 6, eine axiale Relativbewegung zwischen der Schraube 9 und dem rohrförmigen Fortsatz 8 stattfindet. Der rohrförmige Fortsatz 8 und somit auch die großflächige Unterlegscheibe 7 bleiben bis zum endgültigen Setzen der Schraube 9 in der ursprünglichen Ausgangsstellung. Anschließend ist jedoch ein zusätzliches Festziehen und Anpressen der Unterlegscheibe 7 durch Verdrehen derselben samt dem rohrförmigen Fortsatz möglich.

Durch besondere Ausbildung der Gewindeabschnitte kann eine Anpassung an die Materialien, in welche diese eingedreht werden sollen, erfolgen. So ist gerade bei dem vorgeschlagenen Beispiel vorgesehen, den Gewindeabschnitt 14 mit dem kleineren Durchmesser am freien Endbereich des Schaftes 11 als zweigängiges Gewinde auszubilden, wobei die beiden Gewindegänge verschiedene Außendurchmesser aufweisen.

Die zwei Gewindeabschnitte 13 und 14 mit dem unterschiedlichen Durchmesser sind bei der vorgeschlagenen Ausführungsform so auf die Durchgangsöffnung am verengten Bereich 12 des rohrförmigen Fortsatzes 8 abgestimmt, daß der Außendurchmesser des Abschnittes des Schaftes 11 mit dem im Durchmesser kleineren Gewinde annähernd dem Querschnitt der Durchgangsöffnung am verengten Bereich 12 entspricht. Somit kann bei einer Vormontage der Schraube 9 in dem rohrförmigen Fortsatz 8 der erste Gewindeabschnitt 14 einfach durch den verengten Bereich 12 hindurchgeschoben werden, so daß erst der Gewindeabschnitt 13 in die Wandung der Durchgangsöffnung im verengten Bereich 12 eingreift.

Die Durchgangsöffnung in dem verengten Bereich 12 des rohrförmigen Fortsatzes 8 ist vorteilhaft zylindrisch ausgeführt, wobei das Gewinde von der einzudrehenden Schraube oder aber bereits von vorneherein bei der Fertigung des rohrförmigen Fortsatzes 8 hergestellt wird. Auch im Bereich der Durchgangsöffnung in dem verengten Bereich 12 sind verschiedene Ausführungsformen möglich. So ist es denkbar, den Querschnitt unrund auszuführen oder aber im Bereich der Wandung der Durchgangsöffnung Rippen, Erhebungen, Noppen, Kerben oder dergleichen vorzusehen. Zur Verhinderung einer axialen gegenseitigen Verschiebbarkeit soll ja zumindest ein gegenseitiger Eingriff über das Gewinde der Schraube 9 oder über einen Gewindeabschnitt 13 der Schraube 9 mit dem rohrförmigen Fortsatz erfolgen. Möglich sein soll lediglich eine axiale Verstellung, indem der rohrförmige Fortsatz gegenüber der Schraube 9 verdreht wird.

Anhand der Fig. 3 bis 8 wird nun noch das erfindungsgemäße Verfahren zum Befestigen von Isolationsbahnen 2 und zusätzlichen Abdichtungsbahnen 3 auf einem festen Unterbau 6 aus einer dünnen Betonplatte erläutert. Dabei wird davon ausgegangen, daß die Schraube mit ihrem am freien Ende ausgebildeten Gewindeabschnitt 14 direkt in den Unterbau 6 eingreift. Denkbar ist es aber auch, im Unterbau eine Bohrung für einen Dübel vorzusehen, in welchen eine Schraube eingedreht wird.

Fig. 3 zeigt den ersten Schritt. Damit die Bohrung 15 bei Dachaufbauten mit bituminösen Auflagen nicht mit dem Bohrmehl und möglichen Kieseln verklebt, wird ein Spiralbohrer 16 eingesetzt, wobei das Bohren vorteilhafterweise ohne Schlageinwirkung erfolgt. Die Bohrung 15 wird so tief hergestellt, bis das freie Ende des Bohrers auf dem Unterbau 6 zur Anlage kommt.

Fig. 4 veranschaulicht, wie mit einer speziellen Bohrstange 17 das Loch 18 im Unterbau 6 gefertigt wird. Von einer optimalen Bohrung wird dann gesprochen, wenn der Bohrer 19 keinen merkbaren Vorschub mehr bringt oder sich eine Geräuschänderung des Schlagbohrers bemerkbar macht. Der größere Durchmesser A der Bohrstange dient zur Auflage und somit als Anschlag auf der Oberfläche des Unterbaues 6.

Nun kann die großflächige Unterlegscheibe zusammen mit dem rohrförmigen Fortsatz und der Schraube in die vorbereitete Bohrung 15 hineingesteckt werden (Fig. 5). Mittels eines an einen Drehmomentschrauber angeschlossenen Schraubelementes 20, welches in eine Eingriffsöffnung am Kopf 10 der Schraube 9 eingreift, wird jetzt die Schraube eingedreht. Das Eindrehen erfolgt soweit, bis der in Fig. 1 bezeichnete Gewindeabschnitt 14 in der Regel zur Gänze in den Unterbau 6 eingedrungen ist, d.h. die Schraube 9 am unteren Ende des Loches 18 aufsitzt. Durch vorgängige Ausreißversuche kann bestimmt werden, wie hoch das nötige Moment ist, um den Drehmomentschrauber rechtzeitig abschalten zu können.

Damit wäre das Befestigungselement 1 bereits ordnungsgemäß gesetzt, und die großflächige Unterlegscheibe liegt normalerweise fest an der Oberseite des gesamten zu befestigenden Aufbaues an. Wie insbesondere den Fig. 7 und 8 zu entnehmen ist, kann es jedoch vorkommen, daß die großflächige Unterlegscheibe 7 nicht optimal auf der obersten Abdichtungsbahn 3 aufliegt, d.h. die Vorspannung auf der obersten Abdeckung des gesamten Aufbaues nicht gegeben oder zu gering ist. Deshalb ist es eine weitere vorteilhafte Möglichkeit, die die vorliegende Erfindung mit sich bringt, daß durch Verdrehen der großflächigen Unterlegscheibe 7 zusammen mit dem rohrförmigen Fortsatz 8 der Fortsatz 8 durch den Gewindeeingriff mit der Schraube 9 in axialer Richtung hineingezogen wird, wobei diese Drehbewegung solange durchgeführt wird, bis eine ausreichende Vorspannung und somit Auflage der großflächigen Unterlegscheibe 7 auf der Abdichtungsbahn 3 erfolgt.

Fig. 7 zeigt die Situation nach dem endgültigen Setzen der Schraube 9. Hier wird vorgeschlagen, auf dem Schraubelement 20 einen Spezialvorsatz 21 auszubilden, der beispielsweise - wie in Fig. 8 zu sehen - in eine Einsatzposition vorgeschoben werden kann. Der Spezialvorsatz 21 weist einen im wesentlichen konischen Ansatz 22 auf, welcher mit Rippen versehen ist. In dieser Ausführung kann der Vorsatz 21 um ein geringes Maß in den außen liegenden Endbereich des rohrförmigen Fortsatzes 8 eingedrückt werden, so daß eine Drehmitnahme erfolgt. Das endgültige Setzen des Befestigungselementes erfolgt indem sich der rohrförmige Fortsatz 8 entlang des Gewindeabschnittes 13 nach unten bewegt, wodurch die Schraube selbst weiter in den Innenraum des rohrförmigen Fortsatzes 8 hineingeführt wird.

Es ist durchaus denkbar, an dem oberen, der großflächigen Unterlegscheibe 7 zugewandten Ende des rohrförmigen Fortsatzes 8 eine Art Schlüsselangriff oder irgendeine Form eines Werkzeugangriffes vorzusehen. Bei Ausbildung des rohrförmigen Fortsatzes aus Kunststoff genügt aber der Eingriff mit einem Spezialvorsatz 21, um die notwendige Reibung für eine Drehmitnahme zu erreichen.

Bei dem erfindungsgemäßen Befestigungselement werden die großflächige Unterlegscheibe und der rohrförmige Fortsatz vorteilhaft einstückig aus einem Kunststoffmaterial gefertigt. Selbstverständlich besteht aber auch die Möglichkeit, die Unterlegscheibe und den rohrförmigen Fortsatz aus anderen Materialien herzustellen. So ist es denkbar, eine großflächige Unterlegscheibe 7 aus Metall vorzusehen, in welche dann einfach eine Art rohrförmiger Fortsatz mit einem entsprechenden Kragen oder überhaupt mit einer axialen Wirkverbindung zur gegenseitigen Fixierung von Unterlegscheibe und rohrförmigem Fortsatz eingeschoben wird. Die Schraube 9 kann ebenfalls aus verschiedensten Materialien gefertigt werden, insbesondere auch aus rostfreiem Material. Für eine Befestigung auf einem z.B. aus Metall oder Porenbeton bestehenden Unterbau ist es zudem denkbar, die Schraube 9 mit einer selbstbohrenden oder selbstlochformenden Spitze auszustatten.

Die wesentliche erfindungsgemäße Maßnahme, nämlich daß der rohrförmige Fortsatz und die Schraube 9 in einem gegenseitigen Gewindeeingriff stehen, kann mit verschiedensten Ausführungsvarianten der Schraube, des rohrförmigen Fortsatzes und der großflächigen Unterlegscheibe erzielt werden.

## Patentansprüche

1. Befestigungselement zum Befestigen von Isolationsbahnen (2) oder -platten und gegebenenfalls zusätzlichen Abdichtungsbahnen (3) auf einem festen Unterbau (6), bestehend aus einer Schraube (9), welche wenigstens über einen Teil der Länge ihres Schaftes (11) mit einem Gewinde versehen ist und einen Schraubenkopf (10) aufweist. und einer großflächigen Unterlegscheibe (7) mit einem rohrförmigen Fortsatz (8), wobei der Fortsatz (8) der Unterlegscheibe (7) wenigstens über einen großen Teilabschnitt seiner Länge einen zur drehbaren Aufnahme und zum axialen Verschieben des Schraubenkopfes (10) ausreichend großen Innenquerschnitt aufweist und an seinem der Unterlagscheibe (7) abgewandten Endbereich (12) zum Durchtritt des Schaftes (11) der Schraube (9) verengt ist, wobei ein Abschnitt des mit einem Gewinde versehenen Schaftes (11) der Schraube (9) formschlüssig in die Durchgangsöffnung das Fortsatzes (8) eingreift, **dadurch gekennzeichnet, daß** die Schraube (9) zumindest über einen Großteil der Länge das Schaftes (11) mit einem Gewinde versehen ist, weiches durchgehend die gleiche Gewindesteigung aufweist, und daß der Außendurchmesser (DA) des mit einem Gewinde versehenen Schaftes (11) der Schraube (9) größer ist als die freie Durchgangsöffnung des verengten Bereiches (12) des rohrförmigen Fortsatzes (8), so daß die Schraube (9) und der rohrförmige Fortsatz (8) in dessen verengtem Bereich (12) mittels eines gegenseitigen Gewindeeingriffes in Wirkverbindung stehen bzw. durch Eindrehen der Schraube (9) in die Durchgangsöffnung in eine solche Wirkverbindung bringbar sind, um eine axiale Verstellung durch Verdrehen das rohrförmigen Fortsatzes (8) gegenüber der Schraube (9) zu bewirken.

2. Befestigungselement nach Anspruch 1, **dadurch gekennzeichnet, daß** die Schraube (9) über die ganze Länge des Schaftes (11) mit einem Gewinde versehen ist.

3. Befestigungselement nach den Ansprüchen 1 und 2, **dadurch gekennzeichnet, daß** am Schaft (11) der Schraube (9) zwei verschieden ausgebildete Gewindeabschnitte (13, 14) vorgesehen sind.

4. Befestigungselement nach Anspruch 3, **dadurch gekennzeichnet, daß** die beiden Gewindeabschnitte (13, 14) am Schaft (11) der Schraube (9) unterschiedlichen Durchmesser, jedoch die gleiche Gewindesteigung aufweisen.

5. Befestigungselement nach Anspruch 3 oder 4, **dadurch gekennzeichnet, daß** der Gewindeabschnitt (14) mit dern kleineren Durchmesser am freien Endbereich des Schaftes (11) der Schraube (9) als zweigängiges Gewinde ausgebildet ist.

6. Befestigungselement nach Anspruch 5, **dadurch gekennzeichnet, daß** bei dem zweigängigen Gewinde des einen Gewindeabschnittes (14) die beiden Gewindegänge verschiedenen Außendurchmesser aufweisen.

7. Befestigungselement nach einem der Ansprüche 1 bis 6, **dadurch gekennzeichnet, daß** bei zwei Gewindeabschnitten (13, 14) unterschiedlichen Durchmessers die Durchgangsöffnung am verengten Bereich (12) des rohrförmigen Fortsatzes (8) annähernd dem Außendurchmesser des Abschnittes (14) das Schaftes (11) mit dem im Durchmesser kleineren Gewinde entspricht.

8. Befestigungselement nach einem der Ansprüche 1 bis 7, **dadurch gekennzeichnet, daß** die Durchgangsöffnung im verengten Bereich (12) des rohrförmigen Fortsatzes (8) zylindrisch ausgeführt ist.

9. Befestigungselement nach einem der Ansprüche 1 bis 7, **dadurch gekennzeichnet, daß** die Durchgangsöffnung im verengten Bereich (12) des rohrförmigen Fortsatzes (8) im Querschnltt unrund oder mit an der Wandung ausgebildeten Rippen. Erhebungen, Noppen, Karben oder dergleichen ausgeführt ist.

10. Verfahren zum Befestigen von Isolationsbahnen (2) oder -platten und gegebenenfalls zusätzlichen Abdichtungsbahnen (3) oder bituminösen Unterschichten auf einem festen Unterbau (6) aus dünnem Beton, mit einem aus einer Schraube (9) und einer großflächigen Unterlegscheibe (7) mit einem rohrförmigen Fortsatz (8) bestehenden Befestigungselement nach den Ansprüchen 1 bis 9, **dadurch gekennzeichnet, daß** vorerst in dem aus isolationsbahnen (2) oder -platten, Abdichtungsbahnen (3) und gegebenenfalls zusätzlichen Schichten (4, 5) bestehenden Aufbau eine im wesentlichen dem Außendurchmesser des rohrförmigen Fortsatzes (8) entsprechende Bohrung (15) hergestellt wird, dann in dem aus Beton bestehenden Unterbau (6) eine auf das Gewinde der Schraube (9) oder gegebenenfalls auf einen Dübel zum Einsatz der Schraube (9) angepaßte Bohrung (18) gefertigt wird, anschließend die Unterfegscheibe (7) mit dem rohrförmigen Fortsatz (81 und die Schraube (9) eingesetzt werden und die Schraube (9) auf die vorgesehene Eindringtiefe eingedreht wird, wobei die Schraube dabei ein Gegengewinde in den verengten Endbereich (12) des Fortsatzes (8) einformt bzw. in ein dort ausgebildetes Gewinde eingreift, und abschließend bei Bedarf einer stärkeren Anpreßkraft der Unterlegscheibe (7) auf die oberste Abdichtungsbahn (3) die Unterlegscheibe (7) samt dem rohrförmigen, mit dem Gewinde auf der Schraube (9) in Wirkverbindung stehenden Fortsatz (8) relativ zur Schraube (9) verdreht wird.

11. Verfahren nach Anspruch 10, **dadurch gekennzeichnet, daß** der oberste Rand der durch den rohrförmigen Fortsatz (8) in der Unterlegscheibe (7) gebildeten Öffnung mit einem Antrienswerkzeug in Wirkverbindung bringbar ist.

## Claims

1. A fastening element (1) for fastening insulating sheets (2) or panels and optionally additional sealing sheets (3) on a fixed substructure (6), comprising a screw (9) which is provided with a screw-thread at least over part of the length of its shank (11) and has a screw head (10), and a large-area washer (7) with a tubular extension (8), wherein the extension (8) of the washer (7) at least over a large portion of its length has a sufficiently large internal cross-section to receive the screw head (10) rotatably and for the axial displacement thereof, and which at its end zone (12) remote from the washer (7) is narrowed for the passage of the shank (11) of the screw (9), wherein one portion of the shank (11) of the screw (9) provided with a screw-thread engages in a form-locking manner into the opening of the extension (8), **characterised in that** at least over a majority of the length of the shank (11) the screw (9) is provided with a screw-thread which has the same thread pitch over its full length, and **in that** the outer diameter (DA) of the shank (11) of the screw (9) provided with a screw-thread is larger than the free opening of the narrowed zone (12) of the tubular extension (8) so that the screw (9) and the tubular extension (8) in its narrowed zone (12) are operatively connected by means of mutual threaded engagement or can be brought into such an operative connection by screwing the screw (9) into the opening so as to effect axial displacement by rotating the tubular extension (8) with respect to the screw (9).

2. A fastening element according to Claim 1, **characterised in that** the screw (9) is provided with a screw-thread over the entire length of the shank (11).

3. A fastening element according to Claims 1 and 2, **characterised in that** two differently formed threaded portions (13,14) are provided on the shank (11) of the screw (9).

4. A fastening element according to Claim 3, **characterised in that** the two threaded portions (13,14) on the shank (11) of the screw (9) are of different diameter but have the same thread pitch.

5. A fastening element according to Claim 3 or 4, **characterised in that** the threaded portion (14) with the smaller diameter at the free end portion of the shank (11) of the screw (9) is in the form of a two-start screw-thread.

6. A fastening element according to Claim 5, **characterised in that** in the case of the two-start thread of one threaded portion (14) the two threads are of different outer diameter.

7. A fastening element according to any one of Claims 1 to 6, **characterised in that** in the case of two threaded portions (13,14) of different diameter the opening in the narrowed zone (12) of the tubular extension (8) corresponds approximately to the outer diameter of the portion (14) of the shank (11) with the screw-thread of smaller diameter.

8. A fastening element according to any one of Claims 1 to 7, **characterised in that** the opening is cylindrically formed in the narrowed zone (12) of the tubular extension (8).

9. A fastening element according to any one of Claims 1 to 7, **characterised in that** the opening in the narrowed zone (12) of the tubular extension (8) is non-circular in cross-section or is designed to have ribs, elevations, projections, notches or the like formed on the walls.

10. A method of fastening insulating sheets (2) or panels and optionally additional sealing sheets (3) or bituminous lower courses on a fixed substructure (6) consisting of thin concrete, with a fastening element according to any one of Claims 1 to 9 comprising a screw (9) and a large-area washer (7) with a tubular extension (8), **characterised in that** firstly a bore (15) corresponding substantially to the outer diameter of the tubular extension (8) is made in the structure consisting of insulating sheets (2) or panels, sealing sheets (3) and optionally additional layers (4,5), then a bore (18) is made in the substructure (6) consisting of concrete, which bore is adapted to the screw-thread of the screw (9) or optionally to a dowel for the insertion of the screw (9), subsequently the washer (7) with the tubular extension (8) and the screw (9) are inserted and the screw (9) is screwed in to the intended penetration depth, whereupon the screw forms a mating thread in the narrowed end portion (12) of the extension (8) or engages in a screw-thread formed therein, and finally when a relatively high contact force of the washer (7) on the uppermost sealing sheet (3) is required the washer (7) together with the tubular extension (8) in operative connection with the screw-thread on the screw (9) is rotated relative to the screw (9).

11. A method according to Claim 10, **characterised in that** the uppermost rim of the opening formed by the tubular extension (8) in the washer (7) can be brought into operative connection with a driving tool.

## Revendications

1. Elément de fixation pour fixer des bandes ou plaques isolantes (2) et le cas échéant des bandes d'étanchéité (3) supplémentaires sur une base (6) fixe, comprenant une vis (9) dont au moins une partie de la longueur de sa queue (11) est munie d'un filet et présente une tête de vis (10), et une rondelle (7) large avec un appendice tubulaire (8), l'appendice (8) de la rondelle (7), présentant au moins sur une grande partie de sa longueur, une section transversale intérieure suffisamment grande pour recevoir en rotation et pour déplacer axialement la tête de vis (10), alors que sa zone d'extrémité (12) opposée à la rondelle (7), est rétrécie pour le passage de la queue (11) de la vis (9), une partie de la queue (11) de la vis (9) munie d'un filet s'engageant par complémentarité de formes dans l'ouverture de passage de l'appendice (8),
**caractérisé en ce que**
la vis (9) comporte au moins sur une grande partie de la longueur de la queue (11) un filet qui d'un bout à l'autre présente le même pas de filet, et le diamètre extérieur (DA) de la queue (11) de la vis (9) munie d'un filet est plus grand que l'ouverture de passage libre de la zone rétrécie (12) de l'appendice tubulaire (8), de telle sorte que la vis (9) et l'appendice tubulaire (8), dans la zone rétrécie (12) de celui-ci, sont en liaison active au moyen d'un engagement de filet réciproque, ou peuvent être placés dans une telle liaison active en serrant la vis (9) dans l'ouverture de passage, pour obtenir un réglage axial par une rotation de l'appendice tubulaire (8) par rapport à la vis (9).

2. Elément de fixation selon la revendication 1,
**caractérisé en ce que**
la vis (9) est munie d'un filet sur toute la longueur de la queue (11).

3. Elément de fixation selon les revendications 1 et 2,
**caractérisé en ce que**
la queue (11) de la vis (9) comporte deux segments de filet (13, 14) de formes différentes.

4. Elément de fixation selon la revendication 3,
**caractérisé en ce que**
les deux segments de filet (13, 14) sur la queue (11) de la vis (9) présentent un diamètre différent mais le même pas de filet.

5. Elément de fixation selon la revendication 3 ou 4,
**caractérisé en ce que**
le segment de filet (14) avec le plus petit diamètre est formé comme filet double au niveau de la zone d'extrémité libre de la queue (11) de la vis (9).

6. Elément de fixation selon la revendication 5,
**caractérisé en ce que**
pour le filet double de l'un des segments de filet (14) les deux pas présentent des diamètres extérieurs différents.

7. Elément de fixation selon l'une quelconque des revendications 1 à 6,
**caractérisé en ce que**
pour deux segments de filet (13, 14) d'un diamètre différent l'ouverture de passage dans la zone rétrécie (12) de l'appendice tubulaire (8) correspond sensiblement au diamètre extérieur du segment (14) de la queue (11) avec le filet d'un diamètre plus réduit.

8. Elément de fixation selon l'une quelconque des revendications 1 à 7,
**caractérisé en ce que**
l'ouverture de passage dans la zone rétrécie (12) de l'appendice tubulaire (8) présente une forme cylindrique.

9. Elément de fixation selon l'une quelconque des revendications 1 à 7,
**caractérisé en ce que**
l'ouverture de passage dans la zone rétrécie (12) de l'appendice tubulaire (8) présente une section transversale ovalisée ou est réalisée avec des nervures, élévations, nopes, entailles ou similaires formées sur la paroi.

10. Procédé de fixation de bandes ou plaques isolantes (2) et le cas échéant de bandes d'étanchéité (3) supplémentaires ou de sous-couches bitumineuses sur une base (6) en béton mince, avec un élément de fixation comprenant une vis (9) et une rondelle (7) de grande surface avec un appendice tubulaire (8) selon les revendications 1 à 9,
caractérisé en que
dans la structure composée de bandes ou plaques isolantes (2), de bandes d'étanchéité (3) et le cas échéant de couches supplémentaires (4, 5), d'abord on réalise un alésage (15) correspondant pour l'essentiel au diamètre extérieur de l'appendice tubulaire (8), puis dans la base (6) en béton est réalisé un alésage (18) adapté au filet de la vis (9) ou le cas échéant à une cheville pour le montage de la vis (9), ensuite la rondelle (7) avec l'appendice tubulaire (8) et la vis (9) sont mises en place et la vis (9) est serrée sur la profondeur de pénétration prévue, la vis formant alors un contre-filet dans la zone d'extrémité (12) rétrécie de l'appendice (8) ou s'engageant dans un filet formé dans celle-ci, puis finalement, en cas de besoin d'une force de pression plus forte de la rondelle (7) sur la bande d'étanchéité (3) supérieure, la rondelle (7) ainsi que l'appendice (8) se trouvant en liaison active avec le filet sur la vis (9) sont tournés par rapport à la vis (9).

11. Procédé selon la revendication 10,
**caractérisé en ce que**
le bord supérieur de l'ouverture formée par l'appendice tubulaire (8) dans la rondelle (7) peut être mis en liaison active avec un outil d'entraînement.
